# EUROPÄISCHE PATENTSCHRIFT

(11) **EP 3 072 690 B1**
(45) Veröffentlichungstag und Bekanntmachung des Hinweises auf die Patenterteilung: **18.04.2018**
(21) Anmeldenummer: 16156621.1
(22) Anmeldetag: 22.02.2016
(51) Int. Cl.: B41F 13/46, B41F 21/08, B41F 23/08, B41J 3/44

(54) **BOGENDRUCKMASCHINE MIT BESCHLEUNIGUNGSSTATION**
SHEET FED PRINTER WITH ACCELERATING STATION
MACHINE D'IMPRESSION DE FEUILLES ET STATION D'ACCELERATION

(30) Priorität: 25.03.2015 DE 102015205453
(43) Veröffentlichungstag der Anmeldung: 28.09.2016
(73) Patentinhaber: Heidelberger Druckmaschinen AG, 69115 Heidelberg (DE)
(72) Erfinder: Kündgen, Rolf, 76669 Bad Schönborn (DE); Sitzmann, Bernd, 69207 Sandhausen (DE); Roth, Patrick, 76870 Kandel (DE); Hofmann, Rainer, 69434 Hirschhorn (DE); Jünger, Arno, 69190 Walldorf (DE); Knabe, Alexander, 69124 Heidelberg (DE); Schmidt, Thomas, 69123 Heidelberg (DE); Östreicher, Michael, 69214 Eppelheim (DE)

(56) Entgegenhaltungen:
- EP-A2- 1 810 826

## Beschreibung

Die Erfindung betrifft eine Bogendruckmaschine mit Beschleunigungsstation mit den Merkmalen von Anspruch 1 und ein Verfahren zum Betreiben einer solchen Bogendruckmaschine nach Anspruch 5.

### Stand der Technik

Zum Bedrucken von Bogen aus Papier, Karton und Pappe in kleinen Auflagen oder mit individuellen Druckmotiven ist der Einsatz von Digitaldruckmaschinen bekannt. Beim Einsatz von Inkjetköpfen zum Bedrucken der Bogen wird ein jeweiliger Bogen von einem Transportsystem in einem minimalen Abstand unter den Inkjetköpfen hindurch bewegt.

Als Transportsysteme sind umlaufende Transportbänder, beispielsweise ausgeführt als Saugbänder, und rotierende Zylinder, sogenannte Jettingzylinder, oder umlaufende Tablets, bekannt.

Bei Maschinenkonzepten unter Verwendung von Transportbändern sind oberhalb eines Transportbandes mehrere Inkjetdruckköpfe angeordnet, welche in geringem Abstand zu den Druckköpfen vorbeibewegte Bogen bedrucken. Auf dem Transportband können mehrere Bogen gleichzeitig angesaugt und transportiert werden. Um eine hohe Druckqualität sicherzustellen und Beschädigungen der Druckköpfe zu vermeiden ist es wichtig, dass ein jeweiliger Bogen gut auf dem Band aufliegt. Bei einem solchen Transportband handelt es sich um ein sog. abschnittsunabhängiges Transportsystem.

Einer Leistungssteigerung der Digitaldruckmaschine durch Erhöhung der Transportgeschwindigkeit werden durch die Druckgeschwindigkeit der Inkjetköpfe Grenzen gesetzt. Auch lässt die Druckqualität bei zunehmender Geschwindigkeit der zu bedruckenden Bogen nach.

Auch bekannt ist es, bedruckte Bogen nach dem Druckprozess zu lackieren. Dabei kommen Lackierwerke zum Einsatz, welche als Flexolackierwerke mit Lackierzylinder ausgeführt sind. Im Gegensatz zu den variablen Inkjetdruckköpfen arbeitet das Lackierwerk mit festen Formen. Ein jeweiliger bedruckter Bogen muss dem Lackierwerk daher registergenau zugeführt werden, sodass der Lack registergenau, d.h. an der richtigen Stelle aufgebracht wird. Ein solches mit Zylindern arbeitendes Bearbeitungswerk weist einen sog. abschnittsbehafteten Transport auf.

Werden abschnittsbehaftete Bearbeitungsstationen und abschnittsunabhängige Bearbeitungsstationen inline, d.h. in einer Maschine mit fortlaufendem Materialfluss, betrieben, so gibt die Bearbeitungsgeschwindigkeit der abschnittsbehaftete Bearbeitungsstationen die Bearbeitungsgeschwindigkeit der abschnittsunabhängigen Bearbeitungsstationen vor. Dadurch kann die Leistung der Maschine gering ausfallen. Aus dem Stand der Technik sind für die Bearbeitung von Faltschachteln, nicht jedoch für Lackierwerke, Einrichtungen bekannt, welche dem Positionieren einer Faltschachtel zu einem Bearbeitungswerkzeug dienen. So zeigt z.B. die EP 2 386 509 A2 eine Vorrichtung zum Zuführen und Bearbeiten an einer Bearbeitungsmaschine mit Positionierwalzen. Die EP 2 058 115 B1 beschreibt, wie Faltschachteln relativ zu einem rotativen Prägewerkzeug positioniert werden können. Dokument EP-A-181 0826 offenbart eine Vorrichtung gemäß Oberbegriff von Anspruch 1. Aufgabenstellung Aufgabe der vorliegenden Erfindung ist es eine Bogendruckmaschine mit einer Digitaldruckstation und einer Lackierstation zu schaffen, welche die Nachteile des Standes der Technik reduziert und einen wirtschaftlichen Betrieb der Maschine erlaubt. Weitere Aufgabe ist es, ein Verfahren zum Betreiben einer solchen Bogendruckmaschine zu beschreiben.

Die erfindungsgemäße Bogendruckmaschine dient dem Bedrucken von Bogen insbesondere aus Papier, Pappe und Kunststoff und besitzt einen Bogenanleger, eine nachfolgende Digitaldruckstation, eine nachfolgende Lackierstation und einen nachfolgenden Bogenausleger. Die Lackierstation weist ein Lackierwerk mit zumindest einem Lackzylinder auf, welches insbesondere als Flexolackierwerk ausgeführt ist. Mit diesem Lackierwerk kann der bereits in der Digitaldruckstation bedruckte Bogen lackiert werden. Erfindungsgemäß ist zwischen Digitaldruckstation und Lackierstation eine Beschleunigungsstation angeordnet zum Beschleunigen von Bogen von einer ersten geringeren Transportgeschwindigkeit in der Digitaldruckstation auf eine zweite höhere Transportgeschwindigkeit in der Lackierstation. In vorteilhafter Weise muss damit der Abstand der Bogen im Bereich der Digitaldruckstation nicht dem Abstand der Bogen im Bereich der Lackierstation entsprechen, so dass eine höhere Produktivität der Bogendruckmaschine erzielt werden kann.

Die Beschleunigungsstation weist erfindungsgemäß ein Walzenpaar auf, wobei ein jeweiliger Bogen zwischen den beiden Walzen hindurch transportiert, dabei geklemmt und beschleunigt wird.

In einer besonders vorteilhaften und daher bevorzugten Weiterbildung der erfindungsgemäßen Bogendruckmaschine liegt im Bereich der Digitaldruckstation ein abschnittsunabhängiger Transportbereich, z.B. unter Verwendung eines Transportbandes, und im Bereich der Lackierstation ein abschnittsbehafteter Transportbereich, z.B. unter Verwendung eines Zylinders mit Greifern, vor. Im abschnittsunabhängigen Transportbereich kann ein Bogen in jeder Lage transportiert werden. Im abschnittsbehafteten Transportbereich kann ein Bogen nur in bestimmten, diskreten Abschnitten transportiert werden und es gibt bestimmte, diskrete Lagen des Bogens während seinem Transport.

In Weiterbildung der erfindungsgemäßen Bogendruckmaschine besitzt diese eine Maschinensteuerung zur Ansteuerung zumindest der Digitaldruckstation, der Beschleunigungsstation und der Lackierstation, wobei die Arbeitsgeschwindigkeit der Lackierstation in Abhängigkeit von der Transportgeschwindigkeit der Bogen und dem Abstand und der Länge der Bogen bestimmt wird.

In einer Ausführungsvariante der erfindungsgemäßen Bogendruckmaschine ist die Digitaldruckstation als Duplex-Digitaldruckstation ausgebildet zum beidseitigen Bedrucken eines jeweiligen Bogens.

Die Erfindung betrifft auch ein Verfahren zum Betreiben einer wie obenstehend beschriebenen Bogendruckmaschine, wobei durch die Beschleunigungsstation Bogen so beschleunigt werden, dass vorhandene Lücken zwischen zwei Bogen verkleinert werden, also Lücken im Bogenstrom reduziert oder ganz geschlossen werden. Solche Lücken zwischen zwei Bogen können besonders dann entstehen, wenn die Bogendruckmaschine im Duplexbetrieb verwendet wird und nur jeder zweite Bogen zur Lackierstation weitergeführt wird, jeder andere Bogen nach einer Bogenwendung einen Rücktransport erfährt und ein zweites Mal, nun von der Rückseite, durch die Digitaldruckstation bedruckt wird, ganz besonders bei Bearbeitung langer Bogen. Alternativ werden durch die Beschleunigungsstation Bogen so beschleunigt, dass vorhandene Lücken zwischen zwei Bogen vergrößert werden, also Lücken im Bogenstrom ausgeweitet werden. Solche zu kleine Lücken zwischen zwei Bogen können besonders dann entstehen, wenn kurze Bogen bearbeitet werden. Durch die Anpassung der Bogenlücke kann das Lackierwerk, welches sich im abschnittsbehafteten Transportbereich befindet, registergenau und effizient betrieben werden.

Die Erfindung betrifft auch ein alternatives Verfahren zum Betreiben einer wie obenstehend beschriebenen Bogendruckmaschine, wobei durch die Beschleunigungsstation Bogen so beschleunigt werden, dass zwei kurze Bogen in der Lackierstation bei einer Umdrehung des Lackzylinders bearbeitet, d. h. lackiert werden können. Dadurch wird ermöglicht, die Lackierstation mit einer hohen Geschwindigkeit zu betreiben.

Die beschriebene Erfindung und die beschriebenen vorteilhaften Weiterbildungen der Erfindung stellen auch in Kombination miteinander - soweit dies technisch sinnvoll ist - vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll an Hand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.

Es zeigen in schematischer Darstellung
- Fig. 1: eine erfindungsgemäße Bogendruckmaschine
- Fig. 2: eine erfindungsgemäße Bogendruckmaschine mit Duplex-Funktion

Figur 1 zeigt eine erfindungsgemäße Bogendruckmaschine 100, in welcher Bogen 1000 in einer Druckstation 2 bedruckt und durch eine Lackierstation 4 lackiert werden können. Ein jeweiliger Bogen 1000 wird von einem Anleger 1 kommend in Transportrichtung T durch die Druckmaschine 100 transportiert, dabei bearbeitet und in einer Auslage 6 ausgelegt.

Dabei durchläuft ein jeweiliger Bogen 1000 einen abschnittsunabhängigen Transportbereich S1 sowie einen abschnittsbehafteten Transportbereich S2. In dem abschnittsunabhängigen Transportbereich S1 befindet sich eine Druckstation 2, welche mehrere Inkjetköpfe 10 aufweist, welche in geringem Abstand zur Transportebene der Bogen 1000 angeordnet sind. Im abschnittsunabhängigen Transportbereich S1 werden die Bogen 1000 mit einer ersten Transportgeschwindigkeit v1 transportiert, beispielsweise von einem Transportband bzw. einem saugenden Transportband. Aufgrund der limitierten Arbeitsgeschwindigkeit der Inkjetköpfe 10 ist es von Vorteil, wenn die Bogen 1000 mit eher geringer Geschwindigkeit und mit geringem Abstand zueinander unter den Inkjetköpfen 10 hindurch bewegt werden. Anschließend werden die Bogen 1000 in einem abschnittsbehafteten Transportbereich S2 weiter transportiert. In diesem abschnittsbehafteten Transportbereich S2 befindet sich eine Lackierstation 4 mit einem Lackierwerk mit Lackzylinder 14. Um sicherzustellen, dass die Bogen 1000 registergenau in das Lackierwerk 14 eingeführt werden, befindet sich zwischen Druckstation 2 und Lackierstation 4 eine Beschleunigungsstation 3, welche ein Paar von Beschleunigungswalzen 16 aufweist. Durch die Beschleunigungswalzen 16 werden die Bogen 1000 auf eine zweite Transportgeschwindigkeit v2 beschleunigt und passieren das Lackierwerk 14. Im Anschluss an das Lackierwerk 14 kann eine Trockenstation 5 mit einem Trockner 15 vorgesehen sein.

In Figur 2 ist eine alternative Ausführungsform der vorstehend beschriebenen Bogendruckmaschine 100 dargestellt. Diese besitzt zusätzlich eine Bogenweiche 11, eine Wendetasche 12 sowie eine Bogenrückführung 13, so dass in der Druckstation 2 auch die Bogenrückseite bedruckt werden kann. Wenn die Bogendruckmaschine 100 im sogenannten Duplexbetrieb verwendet wird, werden die Bogen 1000 nach dem Bedrucken nicht direkt an die nachfolgende Beschleunigungsstation 3 übergeben, sondern mittels einer Bogenweiche 11 in die Bogenrückführung 13 ausgeschleust, wo die Bogen in einer Wendetasche 12 oder einer andersartigen Wendeeinrichtung gewendet und wieder an den Eingang der Druckstation 2 transportiert werden. Die Bogen 1000 durchlaufen nun die Druckstation 2 ein zweites Mal, wobei von den Inkjetköpfen 10 nun die Bogenrückseite bedruckt wird. Um ein kontinuierliches Arbeiten der Bogendruckmaschine 100 im Duplexbetrieb zu ermöglichen, wird abwechselnd ein gänzlich unbedruckter Bogen 1000 von dem Anleger 1 und ein bereits einseitig bedruckter Bogen 1000 aus der Bogenrückführung 13 der Druckstation 2 zugeführt. Damit ergibt sich auch, dass nur jeder zweite Bogen 1000 von der Druckstation 2 an die Beschleunigungsstation 3 übergeben wird. Unter Verwendung der Beschleunigungswalzen 16 der Beschleunigungsstation 3 können diese Bogen der Lackierstation 4 registergenau und in der gewünschten Geschwindigkeit, d. h .abgestimmt auf die Bearbeitungsgeschwindigkeit der Lackierstation 4, zugeführt werden.

### Bezugszeichenliste

- 1: Anleger
- 2: Druckstation
- 3: Beschleunigungsstation
- 4: Lackierstation
- 5: Trockenstation
- 6: Auslage

- 10: Inkjetköpfe
- 11: Bogenweiche
- 12: Wendetasche
- 13: Bogenrückführung
- 14: Lackierwerk mit Lackzylinder
- 15: Trockner
- 16: Beschleunigungswalze

- 100: Druckmaschine
- 1000: Bogen

- T: Transportrichtung
- S: 1 abschnittsunabhängier Transportbereich
- S2: abschnittsbehafteter Transportbereich

- v1: erste Transportgeschwindigkeit
- v2: zweite Transportgeschwindigkeit

## Patentansprüche

1. Bogendruckmaschine (100) mit einem Bogenanleger (1), einer Digitaldruckstation (2), einer nachfolgend angeordneten Lackierstation (4) und einem Bogenausleger (6),
wobei die Lackierstation (4) ein Lackierwerk (14) mit zumindest einem Lackzylinder aufweist und mit einer zwischen Digitaldruckstation (2) und Lackierstation (4) angeordneten Beschleunigungsstation (3) zum Beschleunigen von Bogen (1000) von einer ersten Transportgeschwindigkeit (v1) in der Digitaldruckstation (2) auf eine zweite Transportgeschwindigkeit (v2) in der Lackierstation (4),
wobei im Bereich der Digitaldruckstation (2) ein abschnittsunabhängiger Transportbereich (S1) und im Bereich der Lackierstation (4) ein abschnittsbehafteter Transportbereich (S2) vorliegt,
**dadurch gekennzeichnet,**
**dass** die Beschleunigungsstation (3) ein Walzenpaar (16) aufweist,
wobei ein jeweiliger Bogen (1000) zwischen den beiden Walzen des Walzenpaares (16) hindurch transportiert, dabei geklemmt und beschleunigt wird.

2. Bogendruckmaschine nach Anspruch 1,
**dadurch gekennzeichnet,**
**dass** die Bogendruckmaschine (100) eine Maschinensteuerung besitzt zur Ansteuerung zumindest der Digitaldruckstation (2), der Beschleunigungsstation (3) und der Lackierstation (4).

3. Bogendruckmaschine nach einem der vorangehenden Ansprüche,
**dadurch gekennzeichnet,**
**dass** die Digitaldruckstation (2) als Duplex-Digitaldruckstation ausgebildet ist.

4. Verfahren zum Betreiben einer Bogendruckmaschine nach einem der
vorangehenden Ansprüche,
wobei durch die Beschleunigungsstation (3) Bogen (1000) so beschleunigt werden, dass vorhandene Lücken zwischen zwei Bogen (1000) vergrößert oder verkleinert werden.

5. Verfahren zum Betreiben einer Bogendruckmaschine nach einem der Ansprüche 1 bis 3,
wobei durch die Beschleunigungsstation (3) Bogen (1000) so beschleunigt werden, dass zwei kurze Bogen (1000) in der Lackierstation (4) bei einer Umdrehung des Lackzylinders lackiert werden können.

6. Verfahren zum Betreiben einer Bogendruckmaschine nach Anspruch 2,
**dadurch gekennzeichnet,**
**dass** die Arbeitsgeschwindigkeit der Lackierstation (4) in Abhängigkeit von der Transportgeschwindigkeit der Bogen (1000) und dem Abstand und der Länge der Bogen (1000) bestimmt wird.

## Claims

1. Sheet-fed printing machine (100) including a sheet feeder (1), a digital printing unit (2), a downstream varnishing unit (4), and a sheet delivery (6),
wherein the varnishing unit (4) includes a varnishing device (14) with at least one varnishing cylinder, further including an acceleration unit (3) disposed between the digital printing unit (2) and the varnishing unit (4) for accelerating sheets (1000) from a first transport speed (v1) in the digital printing unit (2) to a second transport speed (v2) in the varnishing unit (4),
wherein a transport region (S1) in the region of the digital printing unit (2) is phase-independent and a transport region (S2) in the region of the varnishing unit (4) is phase-dependent,
**characterized in**
**that** the acceleration unit (3) includes a roller pair (16),
wherein a respective sheet (1000) is transported between the two rollers of the roller pair (16) and clamped and accelerated in the process.

2. Sheet-fed printing machine according to claim 1,
**characterized in**
**that** the sheet-fed printing machine (100) includes a machine control unit for actuating at least the digital printing unit (2), the acceleration unit (3), and the varnishing unit (4).

3. Sheet-fed printing machine according to any one of the preceding claims,
**characterized in**
**that** the digital printing unit (2) is embodied as a digital duplex printing unit.

4. Method for operating a sheet-fed printing unit according to any one of the preceding claims,
wherein the acceleration unit (3) accelerates the sheets (1000) in a way to increase or decrease existing gaps between two sheets (1000).

5. Method for operating a sheet-fed printing machine according to any one of claims 1 to 3, wherein the acceleration unit (3) accelerates sheets (1000) in a way to be able to varnish two short sheets (1000) in the varnishing unit (4) upon one revolution of the varnishing cylinder.

6. Method for operating a sheet-fed printing machine according to claim 2,
**characterized in**
**that** the operating speed of the varnishing unit (4) is determined as a function of the transport speed of the sheets (1000) and as a function of the spacing and length of the sheets (1000).

## Revendications

1. Machine d'impression de feuilles (100) avec un margeur de feuilles (1), un poste d'impression numérique (2), un poste vernisseur (4) en aval et un récepteur de feuilles (6),
le poste vernisseur (4) présentant un groupe vernisseur (14) avec au moins un cylindre vernisseur, et un poste d'accélération (3) disposé entre le poste d'impression numérique (2) et le poste vernisseur (4) pour accélérer des feuilles (1000) à une seconde vitesse de transport (v2) dans le poste vernisseur (4),
une zone de transport (S1) indépendante de la coupe étant prévue à proximité du poste d'impression numérique (3) et à proximité du poste vernisseur (4) une zone de transport (S2) dépendant de la coupe
**caractérisée en ce**
**que** le poste d'accélération (3) présente une paire de rouleaux (16), une feuille respective (1000) étant transportée, accélérée et coincée entre les deux rouleaux de la paire de rouleaux (13).

2. Machine d'impression de feuilles selon la revendication 1,
**caractérisée en ce**
**que** la machine d'impression de feuilles (100) possède une commande de machine pour la commande d'au moins le poste d'impression numérique (2), du poste d'accélération (3) et du poste vernisseur (4).

3. Machine d'impression de feuilles selon l'une des revendications précédentes, **caractérisée en ce**
**que** le poste d'impression numérique (2) est réalisé comme un poste d'impression numérique recto-verso.

4. Procédé pour le fonctionnement d'une machine d'impression de feuilles selon l'une des revendications précédentes,
des feuilles (1000) étant accélérées par le poste d'accélération (3) de sorte que des vides existant entre deux feuilles (1000) sont agrandis ou réduits.

5. Procédé pour le fonctionnement d'une machine d'impression de feuilles selon l'une des revendications 1 à 3,
des feuilles (1000) étant accélérées par le poste d'accélération (3) de sorte que deux feuilles courtes (1000) peuvent être vernies dans le poste vernisseur (4) lors d'une rotation du cylindre vernisseur.

6. Procédé pour le fonctionnement d'une machine d'impression de feuilles selon la revendication 2,
**caractérisé en ce**
**que** la vitesse de travail du poste de vernissage (4) est déterminée en fonction de la vitesse de transport des feuilles (1000) et de la distance ainsi que de la longueur des feuilles (1000).
